# EUROPÄISCHE PATENTSCHRIFT

(11) **EP 0 274 710 B1**
(45) Veröffentlichungstag und Bekanntmachung des Hinweises auf die Patenterteilung: **15.05.1991**
(21) Anmeldenummer: 87118827.2
(22) Anmeldetag: 18.12.1987
(51) Int. Cl.: B25B 27/14

(54) **Tragbare Zange mit Motorantrieb zum Verklemmen von Krampen o. dgl.**
Portable powered pliers for tightening clamp rings or the like
Pince motorisée portable pour le serrage de cavaliers ou similaires

(30) Priorität: 18.12.1986 IT 361586
(43) Veröffentlichungstag der Anmeldung: 20.07.1988
(73) Patentinhaber: Agostini, Raffaele, I-40133 Bologna (IT); Prioli, Lorenzo, 61100 Pesaro (IT)
(72) Erfinder: Agostini, Raffaele, Bologna (IT); Prioli, Lorenzo, Pesaro (IT); Gurini, Armando, Pesaro (IT)
(74) Vertreter: Gustorf, Gerhard, Dipl.-Ing.

(56) Entgegenhaltungen:
- DE-B- 1 181 116
- FR-A- 1 552 048
- FR-A- 2 231 480
- US-A- 2 195 889
- US-A- 2 656 539
- US-A- 2 867 808
- US-A- 3 066 304
- US-A- 3 287 955
- US-A- 3 526 944
- US-A- 3 537 293
- US-A- 3 628 230
- US-A- 3 830 089

## Beschreibung

Die Erfindung betrifft eine tragbare Zange mit Motorantrieb zum irreversiblen Verklemmen von C-förmigen Krampen o. dgl., insbesondere zum Verbinden von länglichen Elementen, beispielsweise Ränder von Drahtgeflechtplatten, wie sie etwa für Schutzkonstruktionen gegen Erdrutsche und Erosionen verwendet werden, oder von Metalldrahtkäfigen auf Baustellen.

Es sind bereits tragbare Zangen mit Motorantrieb für die genannten Zwecke bekannt, die ein Paar spiegelsymmetrisch angeordneter Klemmbacken aufweisen, welche an einem Tragorgan gelagert sind und an ihren freien Enden, die nach außen hervorstehen und in der Ruhestellung gespreizt sind, Sitzauskehlungen für die gekrümmten Enden der C-förmigen Krampen haben. Diese werden durch eine auf den Krampenrücken einwirkende Schubplatte in den Sitz eingeführt, die parallel zu den Klemmbacken verläuft und über eine Stange in Längsrichtung verschoben wird. Die Zangen haben ferner einen Anschlag, der ein Zurückweichen des Rückens der in die Sitzauskehlungen eingeführten Krampe verhindert, wenn die freien Enden der Klemmbacken sich zum Verklemmen der Krampen einander annähern.

Bei dieser bekannten Zange liegt die Schubplatte in der Ebene, in der auch die Klemmbacken liegen, wobei die mit diesen verbundene Stange die Kolbenstange einer pneumatischen Arbeitseinheit ist. Der Einschubvorgang der Krampen in die Sitzauskehlungen, welche in die freien Endabschnitte der Klemmbacken eingearbeitet sind, ist beendet, sobald die Schubplatte ihre Endstellung in Richtung auf die Sitzauskehlungen erreicht hat; die Krampe wird dann in ihrer Klemmstellung zusammengedrückt, während sich die Schubplatte in ihre entgegengesetzte Stellung zurückzieht. Der Anschlag, der ein Zurückweichen des Krampenrückens beim Verklemmen verhindert, besteht aus einer einschnappenden Sperrklinke, die unter Federwirkung hinter den Mittelteil des Rückens der Krampe eingreift.

Diese Konstruktion hat erhebliche Nachteile, die ihre Zuverlässigkeit stark beeinträchtigen und ihren Einsatzbereich erheblich beschränken.

Einer dieser Nachteile besteht in dem einschnappenden Anschlag, der von der Sperrklinke gebildet und von einer Feder beaufschlagt wird; dieser Anschlag ist nicht in der Lage, die Druckkräfte aufzunehmen, die während des Verklemmens der Krampen auf ihn einwirken und häufig in der Größenordnung von einigen hundert Kilogramm liegen. Bei einem Bruch der Feder oder einem Festfressen der Sperrklinke verliert der Anschlag leicht seine Funktionsfähigkeit, auch dann, wenn die Zange nur für Polsterarbeiten oder dgl. eingesetzt wird, d. h. zum Verklemmen von nicht sehr steifen Krampen, was zur Folge hat, daß sich die Krampen ungleichmäßig verformen oder sogar verloren gehen, weil sie vorzeitig aus ihren Sitzauskehlungen in den Klemmbacken ausgestoßen werden.

Ein weiterer, nicht weniger schwerwiegender Nachteil beruht darauf, daß die Arbeitseinheit zum Betätigen der Klemmbacken pneumatischer Bauart ist. Da an den Einsatzorten der Zangen im allgemeinen keine Druckluft mit mehr als 6 bis 7 bar zur Verfügung steht, können Druckkräfte der oben genannten Größe nur dann erzielt werden, wenn Arbeitseinheiten von einer Größe und einem Gewicht eingesetzt werden, die mit dem Konzept eines tragbaren Handwerkszeugs nicht vereinbar sind.

Eine Zange mit den Merkmalen des Oberbegriffs des Anspruchs 1 ist aus der US-A 3 066 304 bekannt. Diese Zange hat einen Antrieb in Form eines einzigen Elektromotors, der über ein Stirnradgetriebe sowie über nachgeschaltete Schneckengetriebe und Kniehebel-Gelenkmechanismen sowohl die Klemmbacken verschwenkt als auch die Schubplatte verschiebt. Um eine Krampe zu verklemmen, wird über die genannten Getriebe ein Schieber in Richtung auf die beiden Klemmbacken bewegt, wodurch über zwei Koppelstangen die Klemmbacken geschlossen werden. Bei dieser Vorschubbewegung wälzt sich ein am Schieber gelagertes Ritzel an einer Zahnstange ab, wodurch aufgrund des gleichzeitigen Eingriffs in eine Verzahnung der Schubplatte diese nach vorn geschoben wird.

Bei dieser bekannten Konstruktion ist ein verhältnismäßig komplizierter Aufbau mit vielen Einzelteilen erforderlich, da die Bewegungsübertragung von nur einem Motor sowohl auf die Klemmbacken als auch auf die Schubplatte gesteuert werden muß. Eine voneinander unabhängige Steuerung dieser beiden Organe der Zange ist nicht möglich, weil der Bewegungsablauf zwangsläufig erfolgt. Aufgrund des komplizierten Aufbaus sind bei dem rauhen Betrieb auf Baustellen und im Gelände Betriebsstörungen oder gar Ausfälle nicht zu vermeiden, so daß Arbeitsunterbrechungen wegen notwendiger Reparaturarbeiten die Folge sind. Nicht zuletzt ist von erheblicher Bedeutung, daß die Schubplatte während des Schließvorganges der beiden Klemmbacken zum Verklemmen der Krampen eine sehr hohe Stützkraft aufbringen muß. Diese Stützkraft wird über die Schubplatte auf die Stirnverzahnungen des Ritzels und der Zahnstangen übertragen, so daß ein rascher Verschleiß unumgänglich ist und die Rückhaltewirkung der Schubplatte nach verhältnismäßig kurzer Zeit nachläßt.

Die US-A 3 287 955 zeigt und beschreibt eine ähnliche Zange mit nur einem einzigen Motorantrieb, der hier jedoch eine pneumatisch wirkende Arbeitseinheit ist. Mit pneumatisch betriebenen Zangen können nur verhältnismäßig geringe Kräfte erzeugt werden, da die zur Verfügung stehenden Drücke unterhalb von 10 bar liegen. Mit solchen Drücken können jedoch bei vertretbarem Bauaufwand für die Zange keine Kräfte erzeugt werden, die zum Verklemmen von Krampen verhältnismäßig steifer Ausführung geeignet sind.

Der Erfindung liegt die Aufgabe zugrunde, eine tragbare Zange der im Patentanspruch 1 angegebenen Gattung zur Verfügung zu stellen, die bei geringem Gewicht und kleiner Baugröße auch verhältnismäßig steife Krampen wirksam und sicher verklemmen kann, ohne daß sich diese dabei in unerwünschter Weise verformen. Die Zange soll so zuverlässig und robust sein, daß sie den Erfordernissen eines längeren und kontinuierlichen Einsatzes auch unter schwierigen Bedingungen etwa auf einer Baustelle oder im Gelände gerecht wird und auch von weniger kräftigen Bedienungspersonen benützt werden kann.

Zur Lösung dieser Aufgabe hat die Zange die Merkmale des Anspruchs 1. Vorteilhafte Weiterbildungen ergeben sich aus den Unteransprüchen.

Die erfindungsgemäß vorgesehene Lösung hat den wesentlichen Vorteil, daß anstelle eines einzigen Antriebs für die beiden Organe der Zange - Klemmbacken und Schubplatte - zwei voneinander unabhängige Antriebe in Form von Hydraulikeinheiten vorgesehen sind. Auf diese Weise steht eine einfach aufgebaute und aus verhältnismäßig wenigen Einzelteilen bestehende Zange zur Verfügung, die mit einem geringen Gewicht wirtschaftlich hergestellt werden kann und im Einsatz äußerst robust, zuverlässig und nicht verschleißanfällig ist. Dieser Vorteil ist besonders dann von Bedeutung, wenn die Zange auf Baustellen und im Gelände eingesetzt wird, wo keine Reparaturwerkstätten zur Verfügung stehen.

Dadurch, daß zwei hydraulische Arbeitseinheiten vorgesehen sind, können die Arbeitsabfolgen für die beiden genannten Organe unabhängig voneinander und den Erfordernissen entsprechend gesteuert werden. Während die hydraulische Arbeitseinheit zum Schließen der Klemmbacken so stark ausgelegt werden kann, daß auch starke Krampen verarbeitet werden können, kann die andere Arbeitseinheit zum Verschieben der Schubplatte verhältnismäßig klein sein, da die Kraft zum Zuführen der Krampen nur sehr gering ist. Auf diese Weise ist die Baugröße der gesamten Zange gering.

Die Erfindung ist nachstehend an Ausführungsbeispielen beschrieben, die in der Zeichnung dargestellt sind.

Es zeigen:
- Figur 1: eine schematische Seitenansicht einer Zange gemäß der Erfindung,
- Figur 2: in vergrößertem Maßstab einen Teilschnitt durch die Zange, wobei die inneren Bauteile in Ruhestellung sind,
- Figur 3: eine Schnittdarstellung in der Ebene III - III der Figur 2,
- Figur 4: eine Schnittdarstellung in der Ebene IV - IV der Figur 2,
- Figur 5: eine der Figur 2 entsprechende Schnittdarstellung, bei der sich die inneren Organe in einer anderen Arbeitsstellung befinden,
- Figur 6: eine Schnittdarstellung in der Ebene VI - VI der Figur 5,
- Figur 7: eine der Figur 3 entsprechende Schnittdarstellung der Zange, bei der sich die Klemmbacken in ihrer Klemmstellung befinden,
- Figur 8: einen Querschnitt durch die Tragplatte für die Klemmbacken in der Ebene VIII - VIII der Figur 4,
- Figur 9: die Draufsicht einer Klemmbacke der Zange,
- Figur 10: die Seitenansicht der Klemmbacke in Richtung des Pfeiles X der Figur 9,
- Figur 11: das elektrohydraulische Schaltschema zur Steuerung der in den Figuren 1 bis 10 gezeigten Zange,
- Figur 12: eine Variante des elektrohydraulischen Schaltschemas,
- Figur 13: eine der Figur 4 entsprechende Teildarstellung einer Variante der Zange gemäß der Erfindung,
- Figur 14: eine etwas vergrößerte Schnittdarstellung in der Ebene IX - IX der Figur 13,
- Figur 15: eine etwas vergrößerte Schnittdarstellung in der Ebene XV - XV der Figur 13,
- Figur 16: eine Ansicht einer Krampe nach ihrer Verformung durch die Klemmbewegung der Endabschnitte der Klemmbacken.

In allen Figuren sind entsprechende Bauteile mit denselben Bezugsziffern versehen.

Die in den Figuren 1 bis 11 gezeigte, tragbare Zange hat ein Gehäuse 1 mit einem hinteren Griff 2 und einem seitlichen Griff 3. Das Gehäuse 1 ist an einer tragenden Struktur der Zange befestigt, die eine sich in Längsrichtung erstreckende Tragplatte 4 aufweist.

Auf der Oberseite 5 der Tragplatte 4 befindet sich ein Paar spiegelsymmetrisch untereinander gleicher Klemmbacken 6, 7, die symmetrisch zu einer Längsmittelebene 8 der Zange angeordnet sind (vgl. Figuren 3 und 7); die Längsmittelebene 8 verläuft rechtwinklig zur Tragplatte 4.

Die Klemmbacken 6 und 7 sind an Drehzapfen 9 bzw. 10 gelagert, die von der Oberseite 5 der Tragplatte 4 abstehen und freie Endabschnitte haben, die sich über den vorderen Rand 11 der Tragplatte 4 hinaus erstrecken.

An den diesen Endabschnitten gegenüberliegenden Enden der Klemmbacken 6 und 7 sind Kuppelstangen 12 und 13 angelenkt, welche ihrerseits über einen Zapfen 14, der parallel zu den Drehzapfen 9 und 10 verläuft, an einem Schieber 15 gelagert sind. Der Schieber 15 kann in Längsrichtung der Tragplatte 4 verschoben werden und wird bei seinen Verschiebebewegungen dadurch geführt, das er mit einem unteren Ansatz 16 in eine Längsnut 17 eingreift, die in die Oberseite 5 der Tragplatte 4 eingearbeitet ist.

Mit dem Schieber 15 ist eine Stange verbunden, die die Kolbenstange 18 eines Kolbens 19 einer doppeltwirkenden hydraulischen Arbeitseinheit 20 ist. Der Zylinder 21 dieser Arbeitseinheit 20 ist an einem zylindrischen Tragblock 22 befestigt, der sich rechtwinklig zur Tragplatte 4 erstreckt und an deren hinterem Rand, der vom vorderen Rand 11 abgewandt ist, befestigt ist. Der Tragblock 22 bildet auf diese Weise einen Bestandteil der tragenden Struktur der Zange und dient als Tragelement für den hinteren Teil des Gehäuses 1 mit dem Griff 2.

Der Kolben 19 unterteilt den Innenraum des Zylinders 21 in zwei Kammern 23 und 24, die über Leitungen 25 und 26 und über einen Verteilerschalter 29, dessen Funktion weiter unten näher erläutert wird, mit einer Druckquelle 27 (vgl. Figur 11) oder mit einem Abfluß 28 verbunden werden kann.

Die freien Enden der Klemmbacken 6 und 7, die über den vorderen Rand 11 der Tragplatte 4 vorstehen, sind als Enden 30 ausgebildet, die über die Unterseite 31 der Tragplatte 4 hervorstehen, welche ihrer Oberseite 5 gegenüberliegt, auf der die Klemmbacken 6 und 7 liegen.

In die einander gegenüberliegenden Flächen dieser Enden 30 sind Auskehlungen 32 eingearbeitet, deren im Bereich der freien Enden der Klemmbacken 6, 7 liegenden Abschnitte in Richtung auf die Längsmittelebene 8 gekrümmt sind.

Diese Auskehlungen 32 dienen zur Aufnahme und als Sitz der einander gegenüberliegenden, gekrümmten Enden 33 von C-förmigen Krampen 34 (vgl. Figur 4 und 6), die mit Hilfe der Zange irreversibel verklemmt werden sollen, wobei sie von der in den Figuren 4 bis 6 gezeigten Form in die in Figur 7 angedeutete Form überführt werden.

Jede Auskehlung 32 geht in eine im Querschnitt C-förmige Führungsnut 35 über, die in Figur 8 dargestellt ist. Die beiden einander gegenüberliegenden Führungsnuten 35 sind in zwei Längsrippen 36 eingearbeitet, die von den einander gegenüberliegenden Rändern der Unterseite 31 der Tragplatte 4 abstehen. Aufgrund dieser Anordnung bilden die Auskehlungen 32, die in die Enden 30 der Klemmbacken 6, 7 eingearbeitet sind, Verlängerungen der C-förmigen Führungsnuten 35, wenn die Klemmbacken 6, 7 in ihrer gespreizten Ruhestellung sind.

In den beiden Führungsnuten 35, deren Nutgrundflächen einen Abstand voneinander haben, der im wesentlichen der Höhe der Krampen 34 entspricht, sind die Längsränder einer Schubplatte 37 verschiebbar gelagert. Die Schubplatte 37 hat an ihrem zu den Enden 30 der Klemmbacken 6, 7 gerichteten Ende eine konkave Stirnseite 38, deren Krümmung etwa der Krümmung des Rückens 39 der Krampen 34 entspricht.

Die Schubplatte 37 ist mit einer Kolbenstange 40 eines Kolbens 41 verbunden, der verschiebbar in einem Zylinder 42 einer doppeltwirkenden, hydraulischen Hilfsarbeitseinheit 43 gelagert ist, welche ebenfalls am Tragblock 22 befestigt ist, und zwar unter dem Zylinder 21 der Arbeitseinheit 20.

Der Kolben 41 unterteilt den Innenraum des Zylinders 42 in zwei Kammern 44 und 45, die über einen Verteilerschalter 48 mit einer Leitung 46 bzw. 47 verbunden werden können. Der Verteilerschalter 48 kann die beiden Kammern 44 und 45 nach außen hin abschließen oder mit der Druckquelle 27 für die Druckflüssigkeit oder mit dem Abfluß 28 verbinden, ähnlich wie der Verteilerschalter 29 die beiden Kammern 23 und 24 des Zylinders 21 steuert. Beide Verteilerschalter 29 und 48 werden von einer logischen Schaltung 49 gesteuert (vgl. Figur 11). Diese wird bei einem geschlossenen Schalter 50 betätigt, der über einen Schaltknopf 51 im hinteren Griff 2 betätigt werden kann, sofern der Druck in der von der Druckquelle 27 (vorzugsweise eine Elektropumpe) kommenden Flüssigkeit den normalen Betriebsdruck für die Zange erreicht hat und ein nicht gezeigter Druckwächter den Betrieb der logischen Schaltung 49 freigibt.

Die Betriebsweise des erläuterten Systems ist wie folgt:
Im Ruhezustand der Zange befinden sich deren Teile in der in den Figuren 2, 3 und 4 dargestellten Lage. Dabei ist die Schubplatte 37 am weitesten in Richtung auf die Enden 30 der beiden Klemmbacken 6 und 7 vorgerückt.

Durch Drücken des Schaltknopfes 51 wird die logische Schaltung 49 in Gang gesetzt. Diese betätigt zunächst den Verteilerschalter 29 so, daß die Kammer 23 der Arbeitseinheit 20 mit der Pumpe 27 verbunden wird, so daß der Kolben 19 in Richtung des Pfeiles 52 vorgerückt wird. Dabei bleibt der Kolben 41 stehen, weil die logische Schaltung 49 gleichzeitig den Verteilerschalter 48 so einstellt, daß beide Kammern 44 und 45 der Hilfsarbeitseinheit 43 keine Verbindung nach außen haben.

Am Ende der Vorschubbewegung des Kolbens 19 und der anschließenden Schließbewegung der Enden 30 der Klemmelemente 6 und 7 nimmt die Krampe 34, die zuvor in die Auskehlungen 32 der Klemmbacken 6, 7 eingesetzt worden ist, ihre in Figur 7 gezeigte Form an.

Die logische Schaltung 49 ist so eingestellt, daß jetzt durch Freigabe des Druckes auf den Schaltknopf 51 der Schalter 50 geöffnet wird.

Dadurch wird gleichzeitig der Verteilerschalter 29 so gesteuert, daß der Kolben 19 zurückgezogen wird, wobei die freien Enden der Klemmbacken 6 und 7 in die Öffnungsstellung gespreizt werden.

In der darauf folgenden Phase wird durch die Hilfsarbeitseinheit 43 auch die Schubplatte 37 zurückgezogen, und zwar durch Betätigung des Verteilerschalters 48 mittels der logischen Schaltung 49, wobei die Kammer 45 der Hilfsarbeitseinheit 43 mit der Pumpe 27 und die andere Kammer 44 mit dem Abfluß 28 verbunden werden. Am Ende dieser Bewegung der Schubplatte 37 befindet sich die konkave Stirnseite 38 der Schubplatte 37 unmittelbar hinter der Einmündungsstelle eines Zuführmagazins 53 in den Raum zwischen den beiden Nutgrundböden der einander gegenüberliegenden Führungsnuten 35, die in die Längsrippen 36 der Tragplatte 4 eingearbeitet sind. Dabei kann unter der Druckeinwirkung einer nicht gezeigten Feder eine nachfolgende Krampe aus dem Zuführmagazin 53 nachrücken und sich mit ihrem Rücken 39 in eine solche Stellung legen, daß dieser an der konkaven Stirnseite 38 der Schubplatte 37 anliegt (vgl. Figur 6).

Während jetzt der Verteilerschalter 29 die beiden Kammern 23 und 24 der Arbeitseinheit 20 nach außen abschließt, so daß der Kolben 19 in seiner Endlage stillsteht, was einer maximalen Öffnungsstellung der beiden Klemmbacken 6 und 7 entspricht, wird der Verteilerschalter 48 von der logischen Schaltung 49 so umgesteuert, daß der Kolben 41 in Richtung auf die Enden 30 der beiden Klemmbacken 6 und 7 vorgeschoben wird. Diese Bewegung endet, wenn der Kolben 41 und mit diesem die Schubplatte 37 am weitesten nach vorn vorgeschoben sind (vgl. Figuren 2 bis 4). Dieses Bewegungsende erfolgt dadurch, daß der Verteilerschalter 48 nochmals so umgeschaltet wird, daß er die beiden Kammern 44 und 45 zu beiden Seiten des Kolbens 41 nach außen abschließt. Diese Funktion wird dem Verteilerschalter 48 aufgeprägt, wenn der nicht gezeigte Druckwächter der logischen Schaltung 49 mitteilt, daß sich in der Kammer 44 des Zylinders 42 ein Drucksprung dadurch eingestellt hat, daß der Kolben 41 seine in Richtung auf den zylindrischen Tragblock 22 am weitesten vorgerückte Stellung erreicht hat.

Jetzt haben die einzelnen Organe der Zange erneut ihre Ruhestellung erreicht, in der sich in den Auskehlungen 32 der Enden 30 der beiden Klemmbacken 6 und 7 eine neue Krampe befindet. Aus dieser Stellung heraus kann durch Druck auf den Schaltknopf 51 ein neuer Arbeitszyklus eingeleitet werden.

Die beschriebene und gemäß der Erfindung ausgebildete Zange erlaubt ein irreversibles Verklemmen auch von sehr starken Krampen und hat dank der Verwendung hydraulischer Arbeitseinheiten, die sehr hohe Druckkräfte aufbringen können, ein verhältnismäßig geringes Gewicht und einen kleinen Bauraum. Darüber hinaus erfüllt sie die grundsätzlichen Anforderungen an tragbare Werkzeuge und ist wegen der einfachen Konstruktion der Rückhaltemittel, die ein Zurückweichen der Krampenrücken und eine unregelmäßige Verformung der Krampen während des Verklemmens verhindern, sehr zuverlässig.

Die Figuren 13 bis 16 zeigen eine abgeänderte Ausführungsform der Zange. Bei dieser Variante sind die Führungsnuten 35, die in die unteren Längsrippen 36 der Tragplatte 4 eingearbeitet sind, so angeordnet, daß die Unterseite 31 der Tragplatte 4 und mit dieser auch die Schubplatte 37 zur Oberseite 5 der Tragplatte 4, auf der die Klemmbacken 6 und 7 liegen, geneigt verlaufen. Die Neigung ist dabei so gewählt, daß die in die Auskehlungen 32 der Klemmbacken 6 und 7 eingesetzte Krampe 34 am Ende der Vorschubbewegung der Schubplatte 37 so in den beiden Auskehlungen 32 sitzt, wie Figur 14 zeigt; daraus ergibt sich, daß die Höhe der beiden Auskehlungen 32 größer als der Durchmesser des Krampendrahtes ist. Auf diese Weise wird ein exaktes Verklammern der Krampe 34 erleichtert, die am Ende der Schließbewegung der Enden 30 der beiden Klemmbacken 6 und 7 die in Figur 16 gezeigte Form annimmt.

Die Krampe 34 wird während des Verklemmens daran gehindert, sich nach unten zu verschieben, da an beiden Seiten des vorderen Endabschnittes der Unterseite 31 der Tragplatte 4 ein Plättchen 69 befestigt ist (vgl. Figur 13). Diese Maßnahme kann auch bei der in den Figuren 1 bis 11 gezeigten Ausführungsform ergriffen werden.

Nach einer weiteren Variante der Erfindung (Figur 12) wird die logische Schaltung 49, die die Betriebsabläufe der Zange steuert, nicht von den Impulsen gesteuert, die der logischen Schaltung 49 von einem Druckwächter zugeführt werden, sondern von Impulsen aufgrund des Schließens und Öffnens von Mikro-Endschaltern 63, 64 bzw. 65, 66, die den Stangen 18 und 40 der Kolben 19 und 41 zugeordnet sind und von Nasen 67 bzw. 68 betätigt werden, die auf diesen Stangen befestigt sind.

Diese Variante verbessert die Wirtschaftlichkeit beim Betrieb der Zange, erhöht deren Funktionsgenauigkeit und verbessert die Sicherheit für die Bedienungsperson.

Die Elektropumpe 27, die Verteilerschalter 29 und 48 sowie die Bausteine der elektrischen Schaltung, die die Funktion der Arbeitseinheiten 20 und 43 steuert und die logische Schaltung 49 enthält, können in einer kompakten Einheit untergebracht sein, die in einer Tasche oder einem Rucksack untergebracht werden kann, den die Bedienungsperson leicht tragen kann.

Aufgrund der leichten Ausführung, die durch die Verwendung von Druckflüssigkeit anstelle von Druckluft zur Betätigung der Zange möglich ist, können die erläuterten Bauelemente der erwähnten Einheit auch direkt an der tragenden Struktur der Zange befestigt werden.

In beiden Fällen besteht die einzige Verbindung mit einer äußeren Energiequelle aus einem Kabel, das mit einer Netzsteckdose verbunden verden muß, was die Beweglichkeit und die Bequemlichkeit bei der Bedienung äußerst günstig beeinflußt.

Die Klemmbacken 6 und 7 können so ausgebildet werden, daß sie auf einem einzigen Drehzapfen gelagert sind, der von der Oberseite 5 der Tragplatte 4 absteht und der an die Stelle der beiden Drehzapfen 9 und 10 tritt.

## Patentansprüche

1. Tragbare Zange mit Motorantrieb zum Verklemmen C-förmiger Krampen o. dgl. mit einem Paar spiegelsymmetrisch angeordneter, in ihrem mittleren Bereich an einem Tragorgan (4) schwenkbar gelagerter Klemmbacken (6,7), die an ihren freien, nach außen vorstehenden Enden Sitzauskehlungen (32) für die einander gegenüberliegenden, freien Enden der Krampen haben, sowie mit einer in Längsrichtung hin- und herverschieblichen, die Krampen in die Sitzauskehlungen einführenden Schubplatte (37), deren Stirnseite einen Anschlag zum Abstützen der Krampen beim Verklemmen bildet, wobei die Klemmbacken in einer Ebene angeordnet sind, die parallel zur Verschiebeebene der Schubplatte liegt und die Sitzauskehlungen in die Teile der freien Enden der Klemmbacken eingearbeitet sind, die sich zur Verschiebeebene hin erstrecken, dadurch **gekennzeichnet,** daß für den Schwenkantrieb der Klemmbacken (6,7) einerseits und für den Antrieb zum Verschieben der Schubplatte (37) andererseits jeweils eine eigene, hydraulische Arbeitseinheit (20 bzw. 43) mit doppeltwirkendem Kolben (19 bzw. 41) vorgesehen ist.

2. Zange nach Anspruch 1, dadurch gekennzeichnet, daß die Klemmbacken (6,7) über Kuppelstangen (12,13) mit einem Schieber (15) verbunden sind, der an der Kolbenstange (18) der zugehörigen Arbeitseinheit (20) befestigt ist.

3. Zange nach Anspruch 1 oder 2, dadurch gekennzeichnet, daß die Schubplatte (37) an der Kolbenstange (40) der zugehörigen Arbeitseinheit (43) befestigt ist.

4. Zange nach einem der Ansprüche 1 bis 3, dadurch gekennzeichnet, daß die Stirnseite (38) der Schubplatte (37) wenigstens in ihrem mittleren Bereich ein der Rückenkrümmung der Krampen (34) angepaßtes, konkaves Profil hat.

5. Zange nach einem der vorhergehenden Ansprüche, dadurch gekennzeichnet, daß die Arbeitseinheiten (20,43) an einem Tragblock (22) befestigt sind, von dem rechtwinklig eine Tragplatte (4) absteht, auf der die Klemmbacken (6,7) gelagert sind.

6. Zange nach Anspruch 5, dadurch gekennzeichnet, daß die Tragplatte (4) an ihren Längsrändern nach unten abstehende Längsrippen (36) aufweist, in die nutartige Führungen (35) für die Schubplatte (37) eingearbeiten sind, wobei beide Führungen (35) in der Höhe der in die Klemmbacken (67) eingearbeiteten Sitzauskehlungen (32) liegen und in diese übergehen.

7. Zange nach Anspruch 6, dadurch gekennzeichnet, daß die Führungsnuten (35) so ausgebildet sind, daß die Unterseite (31) der Tragplatte (4) und mit dieser die Schubplatte (37) schräg zur Oberseite (5) der Tragplatte (4), auf der die Klemmbacken (6,7) liegen, angeordnet sind.

8. Zange nach einem der vorhergehenden Ansprüche, dadurch gekennzeichnet, daß wenigstens ein Teil der Steuerorgane für den Betrieb der Arbeitseinheiten (20,43) in einer kompakten Einheit zusammengefaßt sind.

9. Zange nach Anspruch 8, dadurch gekennzeichnet, daß die Einheit in einer Tasche, einem Rucksack o. dgl., der von der Bedienungsperson der Zange tragbar ist, untergebracht ist.

10. Zange nach einem der Ansprüche 1 bis 7, dadurch gekennzeichnet, daß alle Steuerorgane für den Betrieb der Arbeitseinheiten (20,43) an der tragenden Struktur der Zange befestigt sind.

11. Zange nach einem der vorhergehenden Ansprüche, dadurch gekennzeichnet, daß die Verschiebewege der Kolbenstangen (18,40) von Mikroschaltern (63,64,65,66) begrenzt sind, die von Nasen (67,68) o. dgl. betätigbar sind, welche auf den Kolbenstangen (18,40) befestigt sind.

## Claims

1. Motor driven portable pliers for clamping "C" cramps or the like, comprising a pair of symmetrically arranged jaws (6,7), pivoted, at intermediate points along their lengths, to a supporting structure (4), located in the outwardly projecting free end - sections of the jaws are seats (32) to receive and hold the opposing free end parts of the cramps, and further comprising a thrust plate (37), slidably mounted for alternate longitudinal movements and adapted to insert the cramps into the seats (32), the front edge of said thrust plate (37) forming an abutment stop for the cramps during the clamping thereof, said jaws (6, 7) being arranged in a plane extending parallel with the sliding plane in which the thrust-plate moves and wherein the seats are located in the parts of the free end-sections of the jaws extending towards said sliding plane, characterised by two separate hydraulic jacks (20, 43) having double-acting pistons (19,41) one of which causing alternate rotation of the jaws (6,7) and the other causing the sliding movement of the thrust-plate (37).

2. The pliers according to claim 1, wherein said jaws (6,7) are connected by connecting rods (12,13) to a slide (15) which is secured to the rod (18) of the corresponding jack (20).

3. The pliers according to claim 1 or 2, wherein said thrust plate (37) is secured to the rod (40) of the corresponding jack (43).

4. The pliers according to anyone of claims 1 to 3, wherein the front edge (38) of said thrust plate (37) is provided, at least in its central part, with a concave profile, the curvature of which corresponds to that of the back of the cramps (34).

5. The pliers according to anyone of the preceding claims, wherein the jacks (20, 43) are carried by a block (22) provided with a rectangularly projecting supporting plate (4) which is fixed thereto and on which the jaws (6,7) are mounted.

6. The pliers according to claim 5, wherein the supporting plate (4) is provided with downwardly projecting longitudinal ribs (36) having guide grooves (35) for guiding said thrust plate (37) and being situated on a level with the seats (32) located in the jaws (6,7).

7. The pliers according to claim 6, wherein the guide grooves (35) are arranged so as to ensure that the lower surface of said supporting plate (4), together with the thrust plate (37), is inclined in relation to the upper surface (5) of said supporting plate (4) upon which the jaws (6,7) are mounted.

8. The pliers according to anyone of the preceding claims, wherein at least some of the elements which control the operation of the respective jacks (20,43) constitute a compact group.

9. The pliers according to claim 8, wherein said group is located in a knapsack or the like which can be carried by the person operating the pliers.

10. The pliers according to anyone of claims 1 to 7, wherein all of the elements controlling the operation of the respective jacks (20,43) are mounted upon the load-bearing structure of the pliers.

11. The pliers according to anyone of the preceding claims, wherein the paths of the rods (18,40) are defined by microswitches (63,64,65,66) actuated by prongs (67,68) or the like carried by said rods (18,40).

## Revendications

1. Pince portable à mécanisme d'entraînement motorisé pour serrer des cavaliers en forme de C ou analogues, comportant une paire de mors de serrage (6, 7) qui sont disposés symétriquement par rapport à un plan, qui, dans leur zone médiane,sont montés, avec liberté de pivotement, sur un organe porteur (4), et qui, à leurs extrémités libres, débordant vers l'extérieur, présentent des évidements d'assise (32) pour les extrémités libres, situées en face l'une de l'autre, des cavaliers, comportant également une plaque coulissante (37) qui peut coulisser en va-et-vient selon la direction longitudinale, qui insére les cavaliers dans les évidements d'assise et dont la face frontale forme, lors du serrage, une butée pour l'appui des cavaliers, étant précisé que les mors de serrage sont disposés dans un plan qui est situé parallèlement au plan de coulissement de la plaque coulissante et que les évidements d'assise sont usinés dans les parties d'une extrémité libre des mors de serrage qui s'étendent en direction du plan de coulissement, caractérisée par le fait que pour le mécanisme de pivotement des mors de serrage (6, 7) d'une part et pour le mécanisme de coulissement de la plaque coulissante (37) d'autre part sont respectivement prévus un vérin hydraulique propre (20 ou 43) à piston à double effet (19 ou 41).

2. Pince selon la revendication 1, caractérisée par le fait que les mors de serrage (6, 7) sont reliés, par l'intermédiaire de biellettes (12, 13), à un coulisseau (15) qui est fixé à la tige de piston (18) du vérin correspondant (20).

3. Pince selon la revendication 1 ou 2, caractérisée par le fait que la plaque coulissante (37) est fixée à la tige de piston (40) du vérin correspondant (43).

4. Pince selon l'une des revendications 1 à 3, caractérisée par le fait que la face frontale (38) de la plaque coulissante (37) présente, au moins dans sa zone médiane, un profil concave adapté à la courbure du dos des cavaliers (34).

5. Pince selon l'une des revendications précédentes, caractérisée par le fait que les vérins (20, 43) sont fixés sur un bloc porteur (22) à partir duquel vient perpendiculairement en saillie une plaque porteuse (4) sur laquelle sont montés les mors de serrage (6, 7).

6. Pince selon la revendication 5, caractérisée par le fait que la plaque porteuse (4) présente, sur ses bords longitudinaux, des nervures longitudinales (36) qui débordent vers le bas et dans lesquels sont usinés des guidages (35) en forme de rainure pour la plaque coulissante (37), étant précisé que les deux guidages (35) se trouvent au niveau des évidements d'assise (32) usinés dans les mors de serrage (67) et se poursuivent en ces évidements.

7. Pince selon la revendication 6, caractérisée par le fait que les rainures de guidage (35) sont conçues de façon que la face inférieure (31) de la plaque porteuse (4), et avec elle la plaque coulissante (37), soient disposées obliquement par rapport à la face supérieure (5) de la plaque porteuse (4) sur laquelle portent les mors de serrage (6, 7).

8. Pince selon l'une des revendications précédentes, caractérisée par le fait qu'au moins une partie des organes de commande pour le fonctionnement des vérins (20, 43) sont regroupés en un ensemble compact.

9. Pince selon la revendication 8, caractérisée par le fait que l'ensemble est logé dans une sacoche, un sac à dos ou analogue, qui peut être porté par l'opérateur de la pince.

10. Pince selon l'une des revendications 1 à 7, caractérisée par le fait que tous les organes de commande pour le fonctionnement des vérins (20, 43) sont fixés sur la structure porteuse de la pince.

11. Pince selon l'une des revendications précédentes, caractérisée par le fait que les courses de coulissement des tiges de piston (18, 40) sont limitées par des micro-interrupteurs (63, 64, 65, 66) qui peuvent être manoeuvrés par des talons (67, 68) ou analogues, fixés sur les tiges de piston (18, 40).
